# EUROPÄISCHE PATENTSCHRIFT

(11) **EP 3 943 705 B1**
(45) Veröffentlichungstag und Bekanntmachung des Hinweises auf die Patenterteilung: **04.09.2024**
(21) Anmeldenummer: 20187255.3
(22) Anmeldetag: 22.07.2020
(51) Int. Cl.: E06B 9/326, E06B 9/327

(54) **BESCHATTUNGSANLAGE**
SHADING DEVICE
INSTALLATION D'OMBRAGE

(43) Veröffentlichungstag der Anmeldung: 26.01.2022
(73) Patentinhaber: Lienert, Achim, 95632 Wunsiedel (DE)
(72) Erfinder: Lienert, Achim, 95632 Wunsiedel (DE)
(74) Vertreter: FDST Patentanwälte

(56) Entgegenhaltungen:
- DE-A1- 102014 018 562
- DE-U1- 202019 103 794

## Beschreibung

Die Erfindung betrifft eine Beschattungsanlage, insbesondere eine sogenannte Plissee-Anlage.

Eine derartige Beschattungsanlage dient typischerweise zur Beschattung von verglasten Fenstern oder Türen als zu beschattenden Flächen. Derartige Beschattungsanlagen sind zur nachträglichen Montage ausgebildet. Sie weisen typischerweise ein oberes Bedienprofil sowie ein unteres Bedienprofil auf, zwischen denen ein Behang angeordnet ist, welcher als ein mehrfach gefalteter, plissierter Stoff ausgebildet ist. Die beiden Bedienprofile sind entlang von Spannschnüren verschiebbar und können an beliebigen Positionen entlang der Spannschnüre positioniert werden. Die Spannschnüre sind jeweils am oberen und am unteren Bereich der zu beschattenden Fläche befestigt und sind über die Bedienprofile und durch den Behang hindurch gefädelt. Der Behang ist oftmals austauschbar.

Bei einigen Ausführungsvarianten sind für eine vereinfachte bzw. schonende Montage seitliche Leisten vorgesehen, an denen Befestigungselemente zur Befestigung der Spannschnüre angeordnet sind. Diese Leisten werden beispielsweise durch Kleben an der zu beschattenden Fläche befestigt. Die Spannschnüre werden dabei an L-förmig abkragenden Haltelemente befestigt.

Eine gattungsgemässe Beschattungsanlage ist beispielsweise aus der DE 10 2014 018 562 A1 zu entnehmen. Für eine bessere Führung der Bedienprofile ist neben der Führung durch die Spannschnüre eine zusätzliche Führung der Bedienprofile an den seitlich an der zu beschattenden Fläche angebrachten Leisten vorgesehen. Hierzu sind an den Bedienprofilen rückseitig Führungselemente angeordnet, die jeweils einen Führungssteg der Leisten umgreifen.

Ähnliche Beschattungsanlagen sind weiterhin aus der DE 20 2019 103 794 U1 sowie aus der DE 20 2011 110 825 U1 zu entnehmen.

Aus der DE 20 2016 104 860 U1 ist eine Beschattungsanlage zu entnehmen, bei der ein randseitiges U-Profil als seitliche Führung für lediglich ein unteres Bedienprofil ausgebildet ist. Dies erfordert eine vergleichsweise massive Ausgestaltung des U-Profils, sodass insgesamt die Anmutung eines vergleichsweise massiven Rahmens erzeugt wird. Das untere Bedienprofil verläuft entlang von Schnüren, die in den seitlichen U-Profilen verlaufen.

Aus der DE 20 2007 014 450 U1 ist ein Beschattungsanlage zu entnehmen, bei der die Leisten an einem Fenster befestigt werden, indem Haltelaschen zwischen einer Profildichtung oder einer Glasleiste und der Glasscheibe eingeklemmt werden. Die Spannschnüre sind mittels einer Fadenklemme in einer Nut der Leiste gehalten.

Bei derartigen Beschattungsanlagen bestehen allgemein unterschiedliche Anforderungen. Zunächst wird ein möglichst ansprechendes Design angestrebt, wobei hierbei gewünscht ist, dass die erforderlichen technischen Elemente in den Hintergrund treten. Weiterhin ist eine möglichst vollständige Beschattung angestrebt, ohne dass beispielsweise an den Randseiten störendes Licht hindurchtreten kann. Weiterhin ist eine robuste Handhabung und sichere Führung der Bedienprofile von besonderer Bedeutung. Schließlich ist eine möglichst einfache Montage gefordert. Diese gestaltet sich häufig schwierig, da die Beschattungsanlage jeweils möglichst genau an die zu beschattenden Fläche angepasst werden muss.

Ausgehend hiervon liegt der Erfindung die Aufgabe zugrunde, eine verbesserte Beschattungsanlage anzugeben.

Die Aufgabe wird gemäß Erfindung gelöst durch eine Beschattungsanlage mit den Merkmalen des Anspruchs 1. Die Beschattungsanlage weist zwei seitliche Führungsleisten auf, die im montierten Zustand in einer Längsrichtung verlaufen und die zur Befestigung auf einer zu beschattenden Fläche, speziell einer Glasscheibe, ausgebildet sind. Die Leisten sind dabei insbesondere als Klebeleisten und zur klebenden Befestigung ausgebildet. Weiterhin sind ein oberes Bedienprofil sowie ein unteres Bedienprofil vorgesehen, die im montierten Zustand in Querrichtung und damit senkrecht zur Längsrichtung verlaufen. Sie sind jeweils entlang der Führungsleisten verschiebbar. Bei der Beschattungsanlage handelt es sich insbesondere um eine Plissee-Anlage im herkömmlichen Sinn, bei der die beiden Bedienprofile jeweils an beliebigen Positionen entlang der Spannschnüre positionierbar sind und an diesen Positionen auch selbsttätig halten. Zwischen den beiden Bedienprofilen ist zumindest im montierten Zustand ein beispielsweise austauschbarer Behang angeordnet. Dieser ist als mehrfach gefalteter, plissierter Stoff ausgebildet. Er ist beispielsweise blickdicht oder auch teilweise transparent ausgeführt.

Weiterhin weist die Beschattungsanlage Spannschnüre auf, die mithilfe von Befestigungselementen jeweils an einem oberen und unteren Ende der Führungsleisten befestigbar sind und im montierten Zustand befestigt sind. Jeweilige Spannschnüre erstrecken sich dabei von einem oberen Befestigungselement über das obere Bedienprofil zum unteren Bedienprofil und von dort zu dem unteren Befestigungselement. Im montierten Zustand sind die Spannschnüre durch den Behang hindurchgeführt.

Die Bedienprofile sind im montierten Zustand vor den Führungsleisten angeordnet. Dies bedeutet, dass die Bedienprofile mit ihren Randseiten die Führungsleisten überdecken.

Die Führungsleisten bilden zumindest im montierten Zustand einen in Querrichtung offenen und sich in Längsrichtung insbesondere über die gesamte Länge der Führungsleiste erstreckenden Kanal aus. In diesem sind jeweilige Spannschnüre verdeckt angeordnet. Hierunter wird verstanden, dass die Spannschnur - mit Blickrichtung von vorne auf die Beschattungsanlage - von einer Abdeckleiste überdeckt und somit nicht sichtbar ist. Die Abdeckleiste wird nachfolgend auch als Randsteg des Kanals bezeichnet. Sofern vorliegend ausgeführt ist, dass die Führungsleisten zumindest im montierten Zustand einen derartigen Kanal ausbilden, so werden hierunter allgemein zwei Ausführungsvarianten verstanden: Gemäß einer ersten, bevorzugten Variante weist die Führungsleiste selbst einen nach Art einer Nut ausgebildeten Kanal auf, der also durch seitliche Randstege der Führungsleiste begrenzt ist. Die Führungsleiste ist dabei insbesondere als ein U-Profil ausgebildet. Alternativ besteht auch die Möglichkeit, dass die Führungsleiste mit der Abdeckleiste bzw. mit dem Randsteg lediglich eine Art Sichtschutzblende ausbildet und der Kanal, also der freie Raum, in dem die Spannschnüre verlaufen, zwischen dieser Blende (Randsteg) und der zu beschattenden Fläche (Glasscheibe) ausgebildet ist.

Die Bedienprofile weisen eine Rückseite auf, die den Führungsleisten zugewandt ist, wobei an der Rückseite jeweils ein Führungselement für die jeweiligen Spannschnüre angeordnet ist, über welches die Spannschnüre in Querrichtung aus dem Kanal heraus und über die Rückseite in einen Innenraum des jeweiligen Bedienprofils hineingeführt sind.

Durch diese Ausgestaltung ist eine besonders ansprechende Optik erreicht. Durch die verdeckte Führung der Spannschnüre sind diese nicht oder nur kaum sichtbar. Bei einem blickdichten Behang sind sie vollständig unsichtbar, da sie im Bereich des Behangs durch den Behang selbst und ansonsten durch die spezielle Führung über das Bedienprofil und dem Führungselement nicht sichtbar in den Kanal geführt sind und dort im Kanal verdeckt geführt sind. Bei einem (Teil-) transparenten Behang sind sie allenfalls teilweise im Bereich des Behangs durch diesen hindurch sichtbar.

Bei dem Behang handelt es sich vorzugsweise allgemein um einen Wabenstoff. Hierunter wird verstanden, dass der Behang in einer Seitenansicht durch eine Aneinanderreihung von einzelnen wabenförmigen Röhren gebildet ist. Die Spannschnüre laufen senkrecht zu diesen Röhren in deren Innenraum. Bei einem solchen - insbesondere nicht transparenten - Wabenstoff sind die Spannschnüre vollkommen verdeckt.

Alternativ zu einem Wabenstoff wird ein herkömmlicher, gefalteter Plissee-Stoff verwendet, der in der Regel einlagig ist.

Von besonderer Bedeutung für die verdeckte Führung der Spannschnüre ist hervorzuheben, dass diese über das Führungselement aus der Rückseite des Bedienprofils heraus und zugleich auf der Höhe des Bedienprofils in den Kanal der Führungsleiste hineingeführt werden. Gleichzeitig werden die Führungsleisten von den Bedienprofilen überdeckt. Im montierten Zustand sind die Führungsleisten von den Bedienprofilen und dem Behang bevorzugt nahezu vollständig oder auch vollständig bedeckt. Bei vollständig ausgezogenen Bedienprofilen, wenn also die zu beschattende Fläche vollständig bedeckt ist, sind die Führungsleisten kaum oder nicht mehr zu erkennen. Die Bedienprofile gleiten insbesondere an einer seitlichen Gleitfläche der Führungsleisten, speziell des Randstegs des Kanals entlang.

Sofern vorliegend vom "im montierten Zustand" gesprochen wird, so wird hierunter verstanden, dass das jeweilige Merkmal zumindest dann erfüllt ist, wenn die Beschattungsanlage an der zu beschattenden Fläche montiert ist. Einige Merkmale sind beispielsweise in einem Transport- oder Auslieferungszustand nicht zwingend erfüllt. Beispielsweise ist der Behang noch nicht zwingend zwischen den Bedienprofilen angeordnet. Auch sind typischerweise die Befestigungselemente, mit denen die Spannschnüre an den Führungsleisten im montierten Zustand befestigt sind, für den Transport und vor der Montage noch nicht an den Führungsleisten befestigt.

In zweckdienlicher Weiterbildung ist das Führungselement neben der verdeckten Führung der Spannschnüre auch zur Führung des jeweiligen Bedienprofils an der jeweiligen Führungsleiste ausgebildet. Hierdurch wird eine zuverlässige Führung der Bedienprofile erreicht. Hierzu weist das Führungselement allgemein einen Führungsbereich auf, welcher mit der Führungsleiste zusammenwirkt. Speziell ist dies durch ein wechselseitiges Ineinandergreifen einerseits des Führungselements und andererseits der Führungsleiste erreicht, speziell nach Art eines Schienensystems. Beispielsweise umgreift das Führungselement mit einer Führungsnut die Leiste und ist entlang dieser in Längsrichtung verschiebbar.

In bevorzugter Ausgestaltung weist das Führungselement einen Führungssteg auf, mit dem es im montierten Zustand in den Kanal der jeweiligen Führungsleiste eingreift und in diesem längs verschieblich geführt ist. Der Kanal weist daher eine Doppelfunktion auf, nämlich zum einen zur insbesondere formschlüssigen Führung des Führungselements und zum anderen zum Abdecken und zur Aufnahme der Spannschnüre.

Das Führungselement weist vorzugsweise ergänzend zu dem Führungssteg auch einen U-förmigen Führungsbereich auf, welcher einen Randsteg des Kanals im montierten Zustand umgreift und dadurch geführt ist. Speziell durch die kombinierte Führung einerseits mit dem Führungssteg und andererseits mit dem U-förmigen Führungsbereich wird eine besonders zuverlässige Führung erzielt.

Zweckdienlicherweise ist das Führungselement mehrteilig ausgebildet. Es weist zunächst ein Führungsteil auf, welches zur Führung der Spannschnüre mit geeigneten Nuten und/oder Umlenkelementen für die Spannschnüre ausgebildet ist. Dieses Führungsteil weist dabei insbesondere auch den zuvor erwähnten Führungssteg und/oder den zuvor erwähnten U-förmigen Führungsbereich auf. Ergänzt wird dieses Führungsteil von einer Abdeckung, welche im montierten Zustand das Führungsteil sowie insbesondere auch die jeweiligen Spannschnüre bis zu deren Eintritt in den Innenraum des Bedienprofils überdeckt. Das Führungsteil kann daher als eine Art Korpus angesehen werden, welcher die technische Funktionalität bereitstellt und die Abdeckung als eine Art Blende, die für die optische Gesamtwirkung dient. Zusätzlich sichert die Abdeckung auch die Spannschnüre gegen ein Herausrutschen aus dem Führungsteil.

In bevorzugter Ausgestaltung weist auch die Abdeckung einen Steg auf, welcher im montierten Zustand in den Kanal der Führungsleiste eingreift. Sowohl die Abdeckung als auch das Führungsteil greifen daher vorzugsweise für eine gute Führung in den Kanal ein. Der Steg der Abdeckung und der Führungssteg des Führungselements sind dabei beispielsweise auf gleicher Höhe (bezogen auf die Längsrichtung) angeordnet.

In bevorzugter Weiterbildung weist das Führungselement eine Aussparung auf, die zur Aufnahme des Befestigungselements ausgebildet ist. Die Aussparung ist dabei an die Geometrie des Befestigungselements derart angepasst, dass dieses möglichst passgenau in der Aussparung angeordnet werden kann. Durch diese Ausgestaltung liegt das Befestigungselement vorzugsweise vollständig in der Aussparung ein, wenn sich das Bedienprofil in einer Endposition befindet. Im montierten Zustand ist das Befestigungselement bevorzugt innerhalb des Kanals angeordnet. Bei Verschiebung des Bedienprofils in eine jeweilige Endposition, also bis zu einem oberen bzw. unteren Anschlag, kann daher das Bedienprofil möglichst weit nach oben bzw. nach unten geführt werden, ohne dass das Befestigungselement störend wäre, da dieses bei der Verschiebung des Bedienprofils in die Aussparung eintauchen kann. Dies ist für eine möglichst vollständige Beschattung bis hin zu einer Randseite des Fensterrahmens von besonderer Bedeutung.

Bevorzugt weist der Kanal, insbesondere der Randsteg, welcher die Spannschnüre überdeckt, in Querrichtung und damit stirnseitig eine erste Gleitfläche auf, an der im montierten Zustand das Führungselement anliegt und an diesem entlang gleitet. Das Führungselement wird dabei vorzugsweise mit einer Anpresskraft gegen diese erste Gleitfläche gedrückt. Bei dieser ersten Gleitfläche handelt sich um eine primäre Gleitfläche.

In bevorzugter Ausgestaltung weisen weiterhin die Führungsleisten insbesondere ergänzend zu der ersten Gleitfläche eine äußere, zu den Bedienprofilen hin orientierte zweite Gleitfläche auf. Bevorzugt weist des Weiteren die Führungsleiste eine dritte innere Gleitfläche im Inneren des Kanals auf. Diese weitere Gleitfläche ist insbesondere durch eine Innenseite eines den Kanal begrenzenden Randstegs gebildet. Vorzugsweise liegt an der zweiten oder der weiteren Gleitfläche im montierten Zustand das Führungselement mit einem gewissen funktionalen Spiel an. Speziell weist das Führungselement hierzu den U-förmigen Führungsbereich auf, der also den Randsteg des Kanals umgreift, wobei die beiden gegenüberliegenden Seitenflächen des Randstegs Gleitflächen bilden. Da das Führungselement den Randsteg an der äußeren, zweiten Gleitfläche umgreift ist das Führungselement zugleich zwischen dieser zweiten Gleitfläche und dem Bedienprofil angeordnet. Dieses liegt daher nicht an der vorderen, die zweite Gleitfläche bildenden Seite der Führungsleiste an.

Zur Befestigung der Spannschnüre ist allgemein vorgesehen, dass das Befestigungselement an der jeweiligen Führungsleiste befestigbar ist und im montierten Zustand befestigt ist. Das Befestigungselement ist dabei insbesondere als ein Klemmelement ausgebildet, welches ein jeweiliges Ende der Spannschnur klemmend beispielsweise mit einer Klemmschraube hält. Alternativ erfolgt die Befestigung der Spannschnüre ohne Klemmschraube beispielsweise durch eine Verknotung der Enden der Spannschnüre miteinander, insbesondere in Kombination mit einer formschlüssigen Sicherung und Aufnahme des Knotens.

Bevorzugt ist das Befestigungselement dabei innerhalb des Kanals befestigbar. Speziell wird das Befestigungselement bei der Montage beispielsweise in Querrichtung in den Kanal eingeschoben und dort formschlüssige gehalten.

In zweckdienlicher Ausgestaltung weist eine jeweilige Führungsleiste endseitig jeweils an beiden Enden eine Endkappe auf, in die das jeweilige Befestigungselement eingesetzt ist. Die Endkappe weist hierzu eine entsprechende Aufnahmekontur auf, in die das Befestigungselement eingeschoben wird. Dadurch ist eine zuverlässige, verdeckte Anordnung der Spannschnüre innerhalb des Kanals erreicht. Von besonderem Vorteil hierbei ist, dass auf die sonst üblichen L-förmig abstehenden Haltelemente verzichtet ist. Durch die Anordnung auch der Befestigungselemente der Spannschnüre innerhalb des Kanals ist eine vollständig verdeckte Führung der Spannschnüre erreicht.

Bei der Beschattungsanlage besteht allgemein der Wunsch, dass auch an den Randseiten möglichst kein Licht durchtritt. Um dies zu erreichen weisen in bevorzugten Ausgestaltungen ein jeweiliges Bedienprofil einen Profilkörper sowie weiterhin eine sich an den Profilkörper in oder entgegen der Längsrichtung anschließende Abdeckleiste auf. Der Profilkörper weist dabei den Innenraum auf, in dem die Spannschnüre geführt sind. Die Abdeckleiste verläuft in Querrichtung entlang des Profilkörpers. Bei dem oberen Bedienprofil ist die Abdeckleiste dabei nach oben orientiert und bei dem unteren Bedienprofil nach unten orientiert. Über die Abdeckleiste wird ein bündiges Abschließen zu einem Rahmen der zu beschattenden Fläche zuverlässig erreicht.

Das jeweilige Bedienprofil ist vorzugsweise bis in eine Endposition entlang der Führungsleisten verfahrbar, und zwar derart, dass das Bedienprofil, insbesondere die Abdeckleiste in der Endposition in oder entgegen der Längsrichtung betrachtet über ein Ende der Führungsleisten übersteht. Das Bedienprofil steht daher in seiner Endposition teilweise über die Führungsleisten nach oben bzw. nach unten über. Dadurch wird zuverlässig eine vollständige Beschattung erreicht, selbst bei typischerweise schräg verlaufenden Rahmen, Glasleisten oder Dichtlippen.

Um eine möglichst vollständige Beschattung auch zu den Seitenrändern zu ermöglichen, läuft die jeweilige Führungsleiste an einer sich in Längsrichtung erstreckenden äußeren Randseite bevorzugt spitz zu und bildet dort insoweit eine randseitig überstehende Leiste aus. Diese überdeckt im montierten Zustand eine Glasleiste oder eine Dichtlippe und stößt insbesondere an einem Rahmen oder an der Glasleiste an.

Gemäß einer bevorzugten Weiterbildung ist zumindest ein Teil der Führungselemente und sind vorzugsweise alle Führungselemente an dem jeweiligen Bedienprofil in Querrichtung verschieblich gelagert. Das Bedienprofil bildet daher insofern eine Führungsschiene aus, an der das Führungselement selbst in Querrichtung mit einem Fußbereich geführt ist. Am jeweiligen Bedienprofil ist zumindest eines und sind vorzugsweise beide Führungselemente verschieblich gelagert. Durch diese verschiebliche Lagerung ist eine vereinfachte Montage erreicht. Speziell ist hierdurch ein vereinfachtes Einführen der Führungselemente in den Kanal der Führungsleisten ermöglicht. Durch die verschiebliche Lagerung werden speziell auch Toleranzen infolge beispielsweise eines ungenauen Ausmessens der zu beschattenden Fläche ausgeglichen.

Die Montage der Beschattungsanlage erfolgt vorzugweise folgendermaßen:
Zunächst werden die zwei seitlichen Führungsleisten randseitig an der zu beschattenden Fläche, insbesondere einer Glasscheibe eines Fensters oder einer Tür, angebracht und zwar insbesondere durch Kleben. Anschließend werden die beiden Bedienprofile jeweils an den Führungsleisten befestigt, wobei hierzu die Führungselemente jeweils in die gegenüberliegenden Kanäle der beiden Führungsleisten eingeführt werden. Dies erfolgt insbesondere durch eine Schwenkbewegung der Bedienprofile. Die beiden Bedienprofile bilden vorzugsweise zusammen mit den Spannschnüren und gegebenenfalls auch zusammen mit dem Behang eine vorbereitete Einheit, welche an den Führungsleisten befestigt wird. Anschließend nach der Befestigung der Bedienprofile werden die Spannschnüre mithilfe der Befestigungselemente an den Führungsleisten befestigt. Hierzu werden die Befestigungselemente bevorzugt lediglich in die entsprechenden Aufnahmeprofile der Endkappen in den Führungsleisten eingeschoben und dort ggf. beispielsweise durch Verrasten fixiert. Weitere Befestigungsschritte zur Fixierung der Befestigungselemente in der Endkappe oder auch ein Verrasten der Befestigungselemente sind vorzugsweise nicht vorgesehen. Die Länge der Spannschnüre kann über die Befestigungselemente eingestellt werden, in denen die jeweiligen Spannschnüre über eine Klemmung bzw. eine Verknotung gehalten sind. Weitere Montageschritte sind nicht erforderlich.

Im Hinblick auf die verschiebliche Anordnung der Führungselemente sind diese in Querrichtung vorzugsweise federnd gelagert. Hierzu ist insbesondere eine Feder, speziell eine Zugfeder vorgesehen, welche an einem im Bedienprofil angeordneten Widerlager gelagert ist. Das Widerlager ist dabei bevorzugt als separates Teil in das Bedienprofil einsetz- und damit befestigbar. Bei dem Widerlager handelt es sich insbesondere um eine Schraube, oder einen sonstigen Bolzen, welcher in einem Führungskanal des Bedienprofils randseitig einsetzbar ist. Im Führungskanal ist das Führungselement mit einen Fußbereich nach Art eines Schienensystems verschieblich gelagert. Durch die Ausgestaltung als Zugfeder und der randseitigen Anordnung des Widerlagers wird daher das Führungselement durch die Federkraft nach außen gezogen. Die Feder ist dabei insbesondere mit dem einen Federende am Widerlager und mit dem anderen Federende am Führungselement befestigt. Die Ausgestaltung des Widerlagers nach Art eines Bolzens oder Schraube ist dabei von besonderem Vorteil, da die Schraube einfach durch eine endseitige Federschlaufe der Feder hindurchgeführt werden kann. Bei der Feder handelt sich bevorzugt um eine Schraubenfeder.

Ein Ausführungsbeispiel der Erfindung wird nachfolgend anhand der Figuren näher erläutert. Diese zeigen:
- FIG 1: eine perspektivische Vorderansicht auf die Beschattungsanlage,
- FIG 2: eine perspektivische Rückansicht auf die Beschattungsanlage,
- FIG 3: eine ausschnittsweise Teilansicht von oben mit Blick auf die Führung der Spannschnüre,
- FIG 4: eine ausschnittsweise Teilansicht von hinten mit Blick auf die Führung der Spannschnüre
- FIG 5: eine ausschnittsweise Teilansicht von hinten ohne Führungsleiste und mit Blick auf die federnde Lagerung eines Führungselements
- FIG 6: eine perspektivische Teilansicht auf eine Stirn des Bedienprofils mit Führungselement,
- FIG 7: eine perspektivische Teilansicht auf das im Kanal angeordnete Führungselement,
- FIG 8: eine ausschnittsweise Explosionsdarstellung mit Blickrichtung von vorne,
- FIG 9: eine ausschnittsweise Explosionsdarstellung mit Blickrichtung von hinten,
- FIG 10A: eine ausschnittsweise Teilansicht von oben im montierten Zustand,
- FIG 10B: eine ausschnittsweise Teilansicht von der Seite im montierten Zustand sowie
- FIG 11A,B: Ansichten zur Erläuterung der Montage.

Eine in den Figuren 1 und 2 dargestellte Beschattungsanlage 2 weist zwei gegenüberliegende, randseitige Führungsleisten 4 auf. Diese erstrecken sich in einer Längsrichtung 6. Die Beschattungsanlage 2 weist weiterhin zwei Bedienprofile 8, nämlich ein oberes Bedienprofil 8 sowie ein unteres Bedienprofil 8 auf. Zwischen den beiden Bedienprofilen 8 ist ein Behang 10 angeordnet, welcher im Ausführungsbeispiel durch einen Wabenstoff gebildet ist. Bei den Führungsleisten 4 sowie den Bedienprofilen 8 handelt es sich jeweils um Profilelemente, die einseitig über Endkappen 12A,B verschlossen sind. Die Bedienprofile 8 verlaufen in dem gezeigten montierten Zustand in einer Querrichtung 14, welche senkrecht zur Längsrichtung 6 verläuft.

Wie aus der Figur 1 zu entnehmen ist, überdecken die Bedienprofile 8 die Führungsleisten 4 in Querrichtung 14. Gleiches gilt auch für den Behang 10. Die Führungsleisten 4 sind dabei in Querrichtung 14 nahezu vollständig überdeckt.

Anhand der Figur 2 ist zu erkennen, dass an einer Rückseite 16 des jeweiligen Bedienprofils 8 an den gegenüberliegenden Randseiten jeweils Führungselemente 18 angeordnet sind, welche das jeweilige Bedienprofil 8 mit der jeweiligen Führungsleiste 4 verbinden. Die Führungselemente 18 weisen eine Doppelfunktion auf. Zum einen dienen sie zur Führung der Bedienprofile 8 in Längsrichtung 6 entlang der Führungsleisten 4. Die Führungsleisten 4 definieren daher eine Art Führungsschiene, entlang der das jeweilige Führungselement 18 längsverschieblich geführt wird. Zum anderen dient das jeweilige Führungselement 18 zur Führung von Spannschnüren 20, die in den Figuren 1 und 2 nicht zu erkennen sind.

Im Ausführungsbeispiel sind die Führungsleisten 4 als U-Profile ausgebildet, mit einem Kanal 22, welcher in Querrichtung 14 zum Behang 10 hin offen ist. Innerhalb des Kanals 22 sind die jeweiligen Spannschnüre 20 geführt. Sie sind mithilfe eines Befestigungselements 24 jeweils endseitig an der Führungsleiste 4 insbesondere an einer jeweiligen Endkappe 12A befestigt. Die Spannschnüre 20 sind vollkommen verdeckt geführt, und zwar ausgehend von dem Befestigungselement 24 zunächst in Längsrichtung 6 im Kanal 22, von dort in Querrichtung 14 aus dem Kanal 22 heraus und über das Führungselement 18 in das Bedienprofil 8 hinein. Von dort treten die Spannschnüre 20 in Längsrichtung 6 zum Behang 10 hin aus und sind durch diesen bis zum gegenüberliegenden Bedienprofil 8 hindurchgeführt. In diesem werden sie wiederum in Querrichtung 14 über das Führungselement 18 heraus und seitlich in den Kanal 22 hinein und von dort zu dem gegenüberliegenden Befestigungselement 24 geführt. Das Führungselement 18 weist zur Führung der Spannschnüre 20 entsprechende Nuten und/oder Umlenkelemente oder sonstige Führungen auf.

Die Führung der Spannschnüre 20 ist zunächst anhand der Figuren 3 und 4 erkennbar: Figuren 3 und 4 zeigen ausschnittsweise Ansichten im Bereich des oberen Bedienprofils 8, wobei einige Elemente in der Darstellung weggelassen sind, um den Blick in das Innere des Bedienprofils 8 sowie der Führungsleiste 4 freizugeben. Zu erkennen ist das Befestigungselement 24, an dem die Spannschnüre 20 klemmend befestigt sind. Jeweilige Spannschnüre 20 werden aus dem Kanal 22 seitlich herausgeführt und über das Führungselement 18 durch eine Öffnung in der Rückseite 16 des Bedienprofils 8 in einen Innenraum 26 des Bedienprofils 8 hineingeführt. In diesem werden die Spannschnüre 20 weitergeführt und verlassen diesen Innenraum 26 durch eine weitere Öffnung zum Behang 10 hin. An den Öffnungen des Bedienprofils 8 sind jeweils Einsätze 27 zur Führung und Umlenkung der Spannschnüre 20 als separate Teile eingesetzt. Das Führungselement 18 ist im Ausführungsbeispiel zweiteilig ausgebildet. In den Figuren 3 und 4 ist lediglich ein inneres Führungsteil 28 dargestellt, welches im montierten Endzustand vorzugsweise noch von einer Abdeckung 30 (vergleiche hierzu beispielsweise Figuren 8, 9) abgedeckt ist.

Anhand der Figur 4 ist zu erkennen, dass das Führungsteil 28 einen Korpus aufweist, in den eine Nut für die Spannschnüre 20 eingebracht ist. Diese Nut dient dabei zunächst zur Umlenkung der Spannschnüre 20 aus der Längsrichtung 6 in die Querrichtung 14 und anschließend zur weiteren Umlenkung nach vorne in Richtung zum Bedienprofil 8 hin. Insgesamt weist daher die Nut einen dreidimensionalen Verlauf auf.

Das Führungselement 18, insbesondere das Führungsteil 28, wird mittels Federkraft in Querrichtung gegen eine Stirnseite eines Randstegs des U-Profils gedrückt. Diese Stirnseite bildet daher eine erste, primäre Gleitfläche 32 aus. Durch das Anpressen wird eine möglichst gute Anlage des Führungselements 18 an der ersten Gleitfläche 32 erreicht. Gleichzeitig liegt das Führungselement 18 an einer nach vorne hin orientierten äußeren Seitenfläche dieses Randstegs an. Diese äu-βere Randfläche bildet eine zweite, äußere Gleitfläche 34. Das Führungselement 18 weist in Längsrichtung 6 einen Fortsatz auf, über den quasi die Anlage- und Gleitfläche in Längsrichtung 6 und auch die Führung verlängert sind. Insgesamt wirken diese Maßnahmen einem Verkippen, also einer Schrägstellung der Bedienprofile 8 entgegen.

Das Führungselement 18 ist insgesamt innerhalb des Bedienprofils 8 in Querrichtung 14 verschieblich gelagert, wie insbesondere im Zusammenhang mit den Figuren 5 und 6 erkennbar ist: Das Führungselement 18 weist einen Fußbereich auf, mit dem es in einem Führungskanal 36 des Bedienprofils 8 nach Art einer Schienenführung verschieblich geführt ist. Zur federnden Lagerung ist im Ausführungsbeispiel eine Zugfeder 38 vorgesehen, deren eines Ende an einem als Schraube 40 ausgebildeten Widerlagers und deren anderes Ende am Führungselement 18 befestigt sind. Alternativ wird eine Druckfeder eingesetzt. Die Schraube 40 ist im Ausführungsbeispiel randseitig durch einen Boden des Führungskanals 36 ein- oder hindurch geführt. Alternativ zu einer Schraube wird allgemein ein Bolzen verwendet.

Gemäß einer alternativen, in den Figuren nicht näher dargestellten Ausgestaltung, ist die Schraube bzw. der Bolzen an der Endkappe 12B des Bedienprofils 8 fixiert oder Teil der Endkappe 12B. Die Endkappe 12B weist z.B. einen Haltebolzen für die Zugfeder 38 auf. Bei der Verwendung einer Schraube fixiert diese vorzugsweise zugleich auch die Endkappe 12B am Bedienprofil 8.

Eine endseitige Öse der Zugfeder 38 wird bevorzugt in allen Fällen von der Schraube (bzw. Bolzen) 40 durchgegriffen und dadurch fixiert. Die Zugfeder 38 wirkt einer Zugkraft der Spannschnüre 20 entgegen. Eine feste Fixierung des Führungselements 18 an den Führungsleisten 4 beispielsweise durch eine Verrastung ist daher nicht vorgesehen und auch nicht erforderlich. Wie zuvor erläutert, wird durch die Zugfeder 38 das Führungselement 18 gegen die erste Gleitfläche 32 gedrückt. Neben der bereits beschriebenen zuverlässigen Führung ist hierdurch auch eine mittige Ausrichtung des Bedienprofils 8 zwischen den Führungsleisten 4 erreicht. Darüber hinaus erlaubt diese federnde Lagerung der Führungselemente 18 auch eine vereinfachte Montage, wie sie nachfolgend zu den Figuren 11A, 11B näher erläutert wird.

Anhand der Figur 5 ist das Befestigungselement 24 gut zu erkennen, an dem ein offenes Ende der Spannschnüre 20 mittels einer Klemmschraube befestigt ist. Das Befestigungselement 24 weist im Querschnitt betrachtet im Ausführungsbeispiel ein T-Profil auf und ist in eine entsprechende T-Profil-Aufnahme der Endkappe 12A der Führungsleisten 4 einschiebbar.

Die Anordnung des Führungselements 18, speziell des Führungsteils 28 an der Führungsleiste 4 im montierten Zustand, geht aus der Figur 7 hervor. Der Korpus des Führungsteils 28 weist allgemein einen abstehenden Führungssteg 42 auf, welcher in den Kanal 22 eingreift. Im Ausführungsbeispiel ist dieser Führungssteg 42 gleichzeitig Teil eines U-förmigen Führungsbereiches 44, welcher den vorderen, zum Behang hin orientierten Randsteg oder U-Schenkel des Kanals 22 umgreift. Der Führungsbereich 44 gleitet daher mit seinen Innenseiten zum einen an der zweiten, äußeren Gleitfläche 34 des Randstegs der Führungsleiste 4 und zum anderen an einer weiteren, dritten (inneren) Gleitfläche 45 desselben Randstegs entlang (vgl. Fig. 7). Insgesamt taucht das Führungsteil 28 in den Kanal 22 ein, und zwar bevorzugt bis auf einen Toleranzspalt über die gesamte Kanaltiefe. Die zuvor beschriebene Nut zur Führung der Spannschnüre 20 ist bereits innerhalb des Führungsstegs 42 ausgebildet.

Der Aufbau und das Zusammenwirken der einzelnen Elemente ist nochmals anhand der Explosionsdarstellungen gemäß den Figuren 8 und 9 zu erkennen. In diesen Explosionsdarstellungen ist auch die Abdeckung 30 gezeigt. Diese weist zum Kanal 22 hin ebenfalls einen Steg 46 auf, welcher in den Kanal 22 eingreift. Dieser Steg 46 ergänzt im montierten Zustand den Führungssteg 42 des Führungsteils 28, sodass diese beiden Stege 42, 46 eine Gesamtbreite aufweisen, die bis auf ein notwendiges Toleranzmaß der Kanalbreite entspricht. Die Abdeckung 30 ist auf das Führungsteil 28 aufsetzbar und mit diesem verbunden und mit diesem in Querrichtung 14 gleitverschieblich. Die Abdeckung 30 weist im Ausführungsbeispiel Führungsnasen 48 auf, welche randseitige Stege des Führungskanals 36 (vergleiche hierzu Figur 6) des Bedienprofils 8 hintergreifen.

Weiterhin ist an dem Führungsteil 28 eine Aussparung 50 (vgl. auch Fig. 5) zu erkennen, welche an der dem jeweiligen Befestigungselement 24 zugeordneten Randseite ausgebildet ist. Diese Aussparung 50 dient zur Aufnahme des im Kanal 22 angeordneten Befestigungselements 24, wenn das Bedienprofil 8 in eine obere bzw. untere Anschlagposition verfahren wird. In dieser Position taucht daher das Befestigungselement 24 in die Aussparung 50 ein.

Um eine zuverlässige Abdeckung der zu beschattenden Fläche, insbesondere einer zu beschattenden Glasscheibe 52 zu erreichen, sind an den Führungsleisten 4 sowie an den Bedienprofilen 8 spezielle Maßnahmen vorgesehen. Im montierten Zustand sind die Führungsleisten 4 jeweils randseitig mit ihrer Rückseite auf der Glasscheibe 52 befestigt, insbesondere aufgeklebt. Die Glasscheibe 52 ist im Rahmen oder einer sogenannten Glasleiste 54 gehalten. Ergänzend ist noch eine Dichtlippe 56 angeordnet.

Wie speziell aus der Figur 10A zu entnehmen ist, ist die Führungsleiste 4 an ihrer der Glasleiste 54 zugewandten Randseite spitz zulaufend angeordnet. In der Figur 10A dargestellten Aufsicht (Schnittansicht) äußert sich dies unter anderem auch darin, dass die Führungsleiste 4 vorne, an der äußeren Gleitfläche 34 gegenüber ihrer Rückseite verbreitert ist.

Um auch eine möglichst vollständige Abdeckung nach unten bzw. oben zu erreichen weist das Bedienprofil 8 eine Abdeckleiste 58 auf, die in Längsrichtung nach oben bzw. nach unten vom restlichen Profilkörper absteht, wie dies anhand der Figur 10B gut zu erkennen ist. In dieser ist auch zu erkennen, dass das Bedienprofil 8 zur Vorderseite hin eine Griffmulde aufweist.

Weiterhin ist aus der Figur 10B zu erkennen, dass das Bedienprofil 8 in einer Endposition in Längsrichtung 6 nach unten, beziehungsweise nach oben über ein Ende der Führungsleiste 4 übersteht, sodass zuverlässig ein eventuell verbleibender Lichtspalt abgedeckt wird.

Die Montage der Beschattungsanlage 2 wird anhand der Figuren 11A, 11B erläutert:
Die Spannschnüre 20 sind im Auslieferungszustand vorzugweise bereits durch die Bedienprofile 8 und vorzugsweise auch durch den Behang 10 hindurchgeführt. Alternativ kann der Behang 10 auch nachträglich montiert werden. Im Ausführungsbeispiel bilden die Bedienprofile 8 zusammen mit dem Behang 10, den Spannschnüren 20 und den gegebenenfalls bereits daran endseitig befestigten Befestigungselementen 24 eine vorbereitete Montageeinheit. Getrennt hiervon sind die Führungsleisten 4. Diese werden zunächst randseitig an der Glasscheibe 52 speziell durch Kleben befestigt. Anschließend wird die Montageeinheit an den Führungsleisten 4 befestigt. Hierzu wird das gesamte Paket - wie in der Figur 11A dargestellt - in die Horizontale eingeschwenkt. Hierbei greifen die Führungselemente 18 in die gegenüberliegenden Kanäle 22 ein. Durch die federnde Lagerung der Führungselemente 18 ist hierbei ein Längenausgleich ermöglicht.

Anschließend werden die Befestigungselemente 24 jeweils in die jeweiligen Endkappen 12A eingeschoben. Bei Bedarf, um die Bedienung der Beschattungsanlage zu optimieren, wird im Nachgang die Länge der Spannschnüre 20 angepasst. Weitere Montageschritte sind nicht erforderlich.

### Bezugszeichenliste

- 2: Beschattungsanlage
- 4: Führungsleiste
- 6: Längsrichtung
- 8: Bedienprofil
- 10: Behang
- 12A: Endkappe der Führungsleiste
- 12B: Endkappe des Bedienprofils
- 14: Querrichtung
- 16: Rückseite
- 18: Führungselement
- 20: Spannschnüre
- 22: Kanal
- 24: Befestigungselement
- 26: Innenraum
- 27: Einsatz
- 28: Führungsteil
- 30: Abdeckung
- 32: erste Gleitfläche
- 34: zweite Gleitfläche
- 36: Führungskanal
- 38: Zugfeder
- 40: Schraube
- 42: Führungssteg
- 44: U-förmiger Führungsbereich
- 45: dritte Gleitfläche
- 46: Steg
- 48: Führungsnasen
- 50: Aussparung
- 52: Glasscheibe
- 54: Glasleiste
- 56: Dichtlippe
- 58: Abdeckleiste

## Patentansprüche

1. Beschattungsanlage (2), die aufweist
- zwei seitliche Führungsleisten (4), die im montierten Zustand in Längsrichtung (6) verlaufen,
- ein oberes Bedienprofil (8) sowie ein unteres Bedienprofil (8), die im montierten Zustand in Querrichtung (14) verlaufen und die jeweils entlang der Führungsleisten (4) verschiebbar sind und zwischen denen im montierten Zustand ein Behang (10) angeordnet ist,
- Spannschnüre (20), die mit Hilfe von Befestigungselementen (24) an den Führungsleisten (4) befestigbar sind, wobei
- die Bedienprofile (8) im montierten Zustand vor den Führungsleisten (4) angeordnet sind und wobei
- die Bedienprofile (8) eine Rückseite (16) aufweisen, die den Führungsleisten (4) zugewandt sind, **dadurch gekennzeichnet, dass**
- die Führungsleisten (4) zumindest im montierten Zustand einen in Querrichtung (14) offenen, sich in Längsrichtung (6) erstreckenden Kanal (22) ausbilden, in dem jeweilige Spannschnüre (20) verdeckt angeordnet sind und dass
- an der Rückseite (16) jeweils ein Führungselement (18) für die jeweiligen Spannschnüre (20) angeordnet ist, über das die Spannschnüre (20) in Querrichtung (14) aus den Kanal (22) heraus und über die Rückseite (16) in einen Innenraum (26) des jeweiligen Bedienprofils (8) hineingeführt sind.

2. Beschattungsanlage (2) nach Anspruch 1, wobei das Führungselement (18) zur Führung des jeweiligen Bedienprofils (8) an einer der Führungsleisten (4) ausgebildet ist.

3. Beschattungsanlage (2) nach einem der vorhergehenden Ansprüche, wobei das Führungselement (18) einen Führungssteg (42) aufweist, mit dem es im montierten Zustand in den Kanal (22) der jeweiligen Führungsleiste (4) eingreift und in diesem längsverschieblich geführt ist.

4. Beschattungsanlage (2) nach einem der vorhergehenden Ansprüche, wobei das Führungselement (18) einen U-förmigen Führungsbereich (44) aufweist, in dem ein Randsteg des Kanals (22) geführt ist.

5. Beschattungsanlage (2) nach einem der vorhergehenden Ansprüche, wobei das Führungselement (18) mehrteilig ausgebildet ist mit einem Führungsteil (28) zur Führung der Spannschnüre (20) und mit einer Abdeckung (30), welche das Führungsteil (28) sowie die jeweiligen Spannschnüre (20) bis zu deren Eintritt in den Innenraum (26) des Bedienprofils (8) überdeckt.

6. Beschattungsanlage (2) nach dem vorhergehenden Anspruch, wobei die Abdeckung (30) einen Steg (46) aufweist, welcher im montierten Zustand in den Kanal (22) der Führungsleiste (4) eingreift.

7. Beschattungsanlage (2) nach einem der vorhergehenden Ansprüche, wobei das Führungselement (18) eine Aussparung (50) aufweist, die zur Aufnahme des Befestigungselements (24) ausgebildet ist, so dass dieses in der Aussparung (50) einliegt, wenn sich das Bedienprofil (8) in einer Endposition befindet.

8. Beschattungsanlage (2) nach einem der vorhergehenden Ansprüche, wobei der Kanal (22) in Querrichtung (14) eine erste Gleitfläche (32) aufweist, an der im montierten Zustand das Führungselement (18) anliegt, und wobei die Führungsleisten (4) zu den Bedienprofilen (8) hin orientiert vorzugsweise jeweils eine äußere zweite Gleitfläche (34) aufweisen.

9. Beschattungsanlage (2) nach einem der vorhergehenden Ansprüche, wobei das Befestigungselement (24) an der jeweiligen Führungsleiste (4) im Kanal (22) befestigbar ist, wobei insbesondere die jeweilige Führungsleiste (4) endseitig jeweils eine Endkappe (12A) aufweist, in die das jeweilige Befestigungselement (24) eingesetzt ist.

10. Beschattungsanlage (2) nach einem der vorhergehenden Ansprüche, wobei ein jeweiliges Bedienprofil (8) einen Profilkörper mit dem Innenraum (26) sowie eine sich an den Profilkörper anschließende und in Querrichtung (14) entlang des Profilkörpers verlaufende Abdeckleiste (58) aufweist.

11. Beschattungsanlage (2) nach einem der vorhergehenden Ansprüche, wobei das jeweilige Bedienprofil (8) bis in eine Endposition entlang der Führungsleisten (4) derart verfahrbar ist, dass das Bedienprofil (8) in Längsrichtung (6) betrachtet über ein Ende der Führungsleiste (4) übersteht.

12. Beschattungsanlage (2) nach einem der vorhergehenden Ansprüche, wobei die jeweilige Führungsleiste (4) im Querschnitt betrachtet zu einer äußeren Randseite spitz zuläuft.

13. Beschattungsanlage (2) nach einem der vorhergehenden Ansprüche, wobei die Führungselemente (18) zur Führung des jeweiligen Bedienprofils (8) an einer der Führungsleisten (4) ausgebildet sind und wobei zumindest ein Teil der Führungselemente (18), vorzugsweise alle Führungselemente (18) an dem Bedienprofil (8) in Querrichtung (14) verschieblich gelagert sind.

14. Beschattungsanlage (2) nach dem vorhergehenden Anspruch, wobei das jeweilige Führungselement (18) in Querrichtung (14) federnd gelagert ist.

15. Beschattungsanlage (2) nach dem vorhergehenden Anspruch, wobei das jeweilige Führungselement (18) mittels einer Feder, insbesondere einer Zugfeder (38) an einem im Bedienprofil (8) befestigbaren Widerlager, insbesondere Schraube (40), gelagert ist, und wobei das Widerlager bevorzugt in einem Führungskanal (36) des Bedienprofils (8), in dem das Führungselement (18) verschieblich gelagert ist, einsetzbar ist.

## Claims

1. Shading installation (2) having
- two lateral guide strips (4) which, in the mounted state, extend in a longitudinal direction (6),
- an upper control profile (8) and a lower control profile (8) which, in the mounted state, extend in a transverse direction (14), which are each displaceable along the guide strips (4) and between which, in the mounted state, a hanging (10) is arranged,
- tensioning strings (20) which are able to be fastened to the guide strips (4) with the aid of fastening elements (24), wherein
- the control profiles (8), in the mounted state, are arranged in front of the guide strips (4), and wherein
- the control profiles (8) have a rear side (16) which is directed towards the guide strips (4), **characterized in that**
- the guide strips (4) form, at least in the mounted state, a channel (22) which is open in the transverse direction (14), which extends in the longitudinal direction (6) and in which respective tensioning strings (20) are arranged in a concealed manner,
and **in that**,
- on the rear side (16), there is arranged in each case one guide element (18) for the respective tensioning strings (20), via which guide element the tensioning strings (20) are led out of the channel (22) in the transverse direction (14) and, via the rear side (16), into an interior space (26) of the respective control profile (8).

2. Shading installation (2) according to Claim 1, wherein the guide element (18) is configured for guiding the respective control profile (8) on one of the guide strips (4).

3. Shading installation (2) according to either of the preceding claims, wherein the guide element (18) has a guide web (42) by way of which, in the mounted state, it engages into the channel (22) of the respective guide strip (4) and is guided in a longitudinally displaceable manner therein.

4. Shading installation (2) according to one of the preceding claims, wherein the guide element (18) has a U-shaped guide region (44) in which an edge web of the channel (22) is guided.

5. Shading installation (2) according to one of the preceding claims, wherein the guide element (18) is of multi-part form, with a guide part (28) for guiding the tensioning strings (20), and with a cover (30) which covers the guide part (28) and the respective tensioning strings (20) as far as their entry into the interior space (26) of the control profile (8).

6. Shading installation (2) according to the preceding claim, wherein the cover (30) has a web (46) which, in the mounted state, engages into the channel (22) of the guide strip (4).

7. Shading installation (2) according to one of the preceding claims, wherein the guide element (18) has a cutout (50) which is configured for receiving the fastening element (24) so that the latter is situated in the cutout (50) when the control profile (8) is in an end position.

8. Shading installation (2) according to one of the preceding claims, wherein, in the transverse direction (14), the channel (22) has a first sliding surface (32) against which the guide element (18) bears in the mounted state, and wherein the guide strips (4) preferably each have an outer, second sliding surface (34) oriented towards the control profiles (8).

9. Shading installation (2) according to one of the preceding claims, wherein the fastening element (24) is able to be fastened to the respective guide strip (4) in the channel (22), wherein in particular the respective guide strip (4) has at the end sides in each case one end cap (12A) into which the respective fastening element (24) is inserted.

10. Shading installation (2) according to one of the preceding claims, wherein a respective control profile (8) has a profile body with the interior space (26), and has a cover strip (58) which adjoins the profile body and extends, in the transverse direction (14), along the profile body.

11. Shading installation (2) according to one of the preceding claims, wherein the respective control profile (8) is able to be moved along the guide strips (4) as far as an end position in such a way that, when viewed in the longitudinal direction (6), the control profile (8) projects beyond an end of the guide strip (4).

12. Shading installation (2) according to one of the preceding claims, wherein, when viewed in cross section, the respective guide strip (4) narrows to a point at an outer edge side.

13. Shading installation (2) according to one of the preceding claims, wherein the guide elements (18) are configured for guiding the respective control profile (8) at one of the guide strips (4), and wherein at least some of the guide elements (18), preferably all the guide elements (18), are mounted on the control profile (8) so as to be displaceable in the transverse direction (14).

14. Shading installation (2) according to the preceding claim, wherein the respective guide element (18) is mounted so as to be resilient in the transverse direction (14).

15. Shading installation (2) according to the preceding claim, wherein the respective guide element (18) is mounted by means of a spring, in particular a tension spring (38), on an abutment which is able to be fastened in the control profile (8), in particular a screw (40), and wherein the abutment is preferably able to be inserted in a guide channel (36) of the control profile (8), in which guide channel the guide element (18) is mounted displaceably.

## Revendications

1. Installation d'ombrage (2), qui présente
- deux barres de guidage latérales (4) qui, à l'état de montage, s'étendent dans la direction longitudinale (6),
- un profilé supérieur (8) de commande ainsi qu'un profilé inférieur (8) de commande qui, à l'état de montage, s'étendent dans la direction transversale (14) et qui sont aptes à être déplacés chacun le long des barres de guidage (4) et entre lesquels, à l'état de montage, est agencé un store (10)
- des cordons de tension (20) qui sont aptes à être fixés aux barres de guidage (4) à l'aide d'éléments de fixation (24),
- les profilés de commande (8) étant, à l'état de montage, agencés devant les barres de guidage (4) et
- les profilés de commande (8) présentant une face arrière (16) qui est tournée vers les barres de guidage (4), **caractérisée en ce que**
- les barres de guidage (4) forment, au moins à l'état de montage, un canal (22) ouvert dans la direction transversale (14) et s'étendant dans la direction longitudinale (6), dans lequel des cordons de serrage (20) respectifs sont agencés de manière cachée, et **en ce que**
- sur la face arrière (16) est agencé respectivement un élément de guidage (18) pour les cordons de serrage respectifs (20), par lequel les cordons de serrage (20) sont guidés hors du canal (22) dans la direction transversale (14) et dans un espace intérieur (26) du profilé de commande respectif (8) par l'intermédiaire de la face arrière (16).

2. Installation d'ombrage (2) selon la revendication 1, dans laquelle l'élément de guidage (18) est conçu pour guider le profilé de commande (3) respectif sur l'une des barres de guidage (4).

3. Installation d'ombrage (2) selon l'une des revendications précédentes, dans laquelle l'élément de guidage (18) présente une barrette de guidage (42) par laquelle il s'engage, à l'état de montage, dans le canal (22) de la barrette de guidage (4) respective et est guidé en translation longitudinale dans ce canal.

4. Installation d'ombrage (2) selon l'une des revendications précédentes, dans laquelle l'élément de guidage (18) présente une zone de guidage (44) en forme de U dans laquelle est guidée une nervure de bordure du canal (22).

5. Installation d'ombrage (2) selon l'une des revendications précédentes, dans laquelle l'élément de guidage (18) est conçu en plusieurs parties avec une partie de guidage (28) pour le guidage des cordons de tension (20) et avec un couvercle (30) qui recouvre la partie de guidage (28) ainsi que les cordons de tension (20) respectifs jusqu'à leur entrée dans l'espace intérieur (26) du profilé de commande (8).

6. Installation d'ombrage (2) selon la revendication précédente, dans laquelle le couvercle (30) présente une nervure (46) qui, à l'état de montage, s'engage dans le canal (22) de la barre de guidage (4).

7. Installation d'ombrage (2) selon l'une des revendications précédentes, dans laquelle l'élément de guidage (18) présente un évidement (50) conçu de façon à recevoir l'élément de fixation (24), de sorte que celui-ci s'insère dans l'évidement (50) lorsque le profilé de commande (8) se trouve dans une position finale.

8. Installation d'ombrage (2) selon l'une des revendications précédentes, dans laquelle le canal (22) présente, dans la direction transversale (14), une première surface de glissement (32) contre laquelle s'appuie l'élément de guidage (18) à l'état de montage, et dans laquelle les barres de guidage (4) orientées vers les profilés de commande (8) présentent de préférence chacune une deuxième surface de glissement extérieure (34) .

9. Installation d'ombrage (2) selon l'une des revendications précédentes, dans laquelle l'élément de fixation (24) est apte à être fixé à la barre de guidage (4) respective dans le canal (22), la barre de guidage (4) respective présentant en particulier à chaque extrémité un capuchon d'extrémité (12A) dans lequel est inséré l'élément de fixation (24) respectif.

10. Installation d'ombrage (2) selon l'une des revendications précédentes, dans laquelle un profilé de commande (8) respectif présente un corps profilé avec l'espace intérieur (26) ainsi qu'une barre de recouvrement (58) se raccordant au corps profilé et s'étendant dans la direction transversale (14) le long du corps profilé.

11. Installation d'ombrage (2) selon l'une des revendications précédentes, le profilé de commande (8) respectif est apte à être déplacé jusqu'à une position finale le long des barres de guidage (4) de telle sorte que le profilé de commande (8), vu dans le sens longitudinal (6), dépasse d'une extrémité de la barre de guidage (4).

12. Installation d'ombrage (2) selon l'une des revendications précédentes, dans laquelle la barre de guidage (4) respective, vue en coupe transversale, se rétrécit vers un côté de bord extérieur.

13. Installation d'ombrage (2) selon l'une des revendications précédentes, dans laquelle les éléments de guidage (18) sont conçus pour guider le profilé de commande (8) respectif sur l'une des barres de guidage (4) et dans laquelle au moins une partie des éléments de guidage (18), de préférence tous les éléments de guidage (18), sont montés sur le profilé de commande (8) de manière à pouvoir se déplacer dans la direction transversale (14).

14. Installation d'ombrage (2) selon la revendication précédente, dans laquelle l'élément de guidage (18) respectif est monté élastiquement dans la direction transversale (14).

15. Installation d'ombrage (2) selon la revendication précédente, dans laquelle l'élément de guidage respectif (18) est monté au moyen d'un ressort, en particulier d'un ressort de traction (38), sur une butée, en particulier une vis (40), apte à être fixée dans le profilé de commande (8), et dans laquelle la butée est apte à être insérée de préférence dans un canal de guidage (36) du profilé de commande (8), dans lequel l'élément de guidage (18) est monté de manière à être apte à coulisser.
